# EUROPÄISCHE PATENTSCHRIFT

(11) **EP 0 782 667 B1**
(45) Veröffentlichungstag und Bekanntmachung des Hinweises auf die Patenterteilung: **15.07.1998**
(21) Anmeldenummer: 95933384.0
(22) Anmeldetag: 18.09.1995
(51) Int. Cl.: F02M 35/10, F02M 33/02

(54) **VERBRENNUNGSLUFTLEITUNG EINER BRENNKRAFTMASCHINE**
COMBUSTION AIR DUCT OF AN INTERNAL COMBUSTION ENGINE
TUBULURE D'AIR DE COMBUSTION D'UN MOTEUR A COMBUSTION INTERNE

(30) Priorität: 19.09.1994 DE 4433285
(43) Veröffentlichungstag der Anmeldung: 09.07.1997
(73) Patentinhaber: MOTOREN-WERKE MANNHEIM AG, D-68167 Mannheim (DE)
(72) Erfinder: HITZIGER, Hubert, D-67549 Worms (DE); LÜKE, Peter, D-64625 Bensheim (DE)
(74) Vertreter: Nau, Walter, Dipl.-Ing.
(86) Internationale Anmeldenummer: EP9503661
(87) Internationale Veröffentlichungsnummer: WO9609469

(56) Entgegenhaltungen:
- DE-A- 2 052 501
- DE-A- 2 702 160
- DE-B- 1 082 454
- GB-A- 143 167
- GB-A- 369 784
- PATENT ABSTRACTS OF JAPAN vol. 7 no. 44 (M-195) [1189] ,22.Februar 1983 & JP,A,57 193755 (NISSAN) 29.November 1982,
- PATENT ABSTRACTS OF JAPAN vol. 10 no. 295 (M-523) [2351] ,7.Oktober 1986 & JP,A,61 108860 (YANMAR DIESEL) 27.Mai 1986,

## Beschreibung

Die Erfindung betrifft eine Brennkraftmaschine mit einem Kurbelgehäuse, in dem eine Kurbelwelle drehbar gelagert ist, an der zumindest ein Pleuel angelenkt ist, das einen Kolben trägt, der in einem von einem Zylinderkopf abgedeckten Zylinderrohr bewegbar ist. wobei in den Zylinderkopf eingelassene Gaswechselventile mit einer Abgasleitung und einer als Ladeluftleitung ausgebildeten Verbrennungsluftleitung verbunden sind, die an geodätisch niedrigster Stelle eine Ölfangeinrichtung aufweist, die als Wanne ausgebildet ist.

Eine derartige Brennkraftmaschine mit einer Verbrennungsluftleitung ist aus der DE-A 2 052 501 bekannt. Diese Verbrennungsluftleitung ist kompliziert geformt, so daß der Herstellungsaufwand erheblich ist. Zudem sind durch diese Ausgestaltung die Strömungsverhältnisse nicht optimal. Dabei weist dies Verbrennungsluftleitung einen Sammler für Flüssigkeit auf, der durch eine im wesentlichen dreieckförmige mittige Erweiterung der Verbrennungsluftleitung gebildet ist. Durch diese Ausbildung werden die Strömungsverhältnisse weiter ungünstig beeinflußt.

Weiterhin ist die JP-A 57-193755 bekannt, die eine Ansaugleitung mit einem Sammelteil für Kondenswasser aufweist. Dabei wird durch eine spezielle Ausgestaltung verhindert, daß das Kondenswasser in eine Drosselkammer eindringen kann.

Der Erfindung liegt die Aufgabe zugrunde, eine Brennkraftmaschine mit einer Verbrennungsluftleitung bereitzustellen, die die zuvor geschilderten Nachteile vermeidet und darüber hinaus für eine weitgehend ölfreie Verbrennungsluftzuführung zu den einzelnen Zylindern sorgt.

Diese Aufgabe wird dadurch gelöst, daß die Ladeluftleitung aus Ladeluftleitungsabschnitten zusammensetzbar ist. Gerade bei aufgeladenen Brennkraftmaschinen wird beobachtet, daß über die Kurbelgehäuseentlüftung mitgeführtes Öl trotz eines Ölabscheiders nicht so weit aus der anschließend verdichtenden Verbrennungsluft ausgeschieden ist, daß in der nachfolgenden Ladeluftleitung keine weitere Ölabscheidung mehr erfolgt. Daher ist insbesondere bei einer Ladeluftleitung eine Ölfangvorrichtung in Form einer Wanne vorteilhaft einsetzbar. Die Ladeluftleitung aus einzelnen Ladeluftleitungsabschnitten zusammenzusetzen, ist insbesondere für eine in mehreren Varianten gefertigte Brennkraftmaschine einer Baureihe vorteilhaft, wenn beispielsweise verschiedene Zylinderzahlen realisiert werden sollen. So ist es beispielsweise im Rahmen der Erfindung möglich und vorgesehen bei einer 16-zylindrigen V-Brennkraftmaschine die Ladeluftleitungsabschnitte von zwei benachbarten Zylindern einer Reihe und der entsprechenden gegenüberliegenden Zylinderreihe an einem Ladeluftleitungsabschnitt anzuschließen, so daß dieser Ladeluftleitungsabschnitt vier Zylinder mit Ladeluft versorgt. Somit kann durch einfaches Aneinandersetzen von Ladeluftleitungsabschnitten beispielsweise eine 8-Zylinderversion, eine 12-Zylinderversion und die erwähnte 16-Zylinderversion mit identisch ausgebildeten Ladeluftleitungsabschnitten realisiert werden. Dabei ist die Wanne aus Wannenabschnitten entsprechend den Ladeluftleitungsabschnitten zusammengesetzt. Diese Ausbildung bietet sich für ein produktionstechnisch einfaches und kostengünstiges Herstellen einer derart ausgebildeten Ladeluftleitung an. Die Wannenabschnitten weisen an ihren längsseitigen Enden Schottwände auf, die der Kontur der rohrförmigen Ladeluftleitung entsprechen. Diese Schottwände gewährleisten einerseits eine weitere Versteifung der Wannenabschnitte mitsamt den Ladeluftleitungsabschnitten und sie bewirken darüber hinaus eine Strömungsberuhigung in den Wannenabschnitten. Dadurch kann das aus der Ladeluft ausgeschiedene Öl sich ohne weiter von der Luftströmung mitgerissen zu werden in der Wanne absetzen und abgeführt werden.

In Weiterbildung der Erfindung ist die Wanne einstückig mit der Verbrennungsluftleitung gefertigt und die Querschnittsfläche der Wanne bildet eine Zusatzfläche zu der Querschnittsfläche der Verbrennungsluftleitung. Die Verbrennungsluftleitung ist dabei im wesentlichen rohrförmig ausgebildet. Die Wanne ist zumindest angenähert trapezförmig ausgebildet, wobei sich deren trapezförmige Seitenwände unterhalb der Äquatorebene in geradliniger Verlängerung der Wände der Verbrennungsluftleitung erstrecken. Durch diese Ausbildung ist eine fertigungstechnisch sehr günstig zu realisierende Form realisiert, die zudem ausgesprochen steif und somit auch bezüglich der Geräuschemission sehr günstig ist.

In Weiterbildung der Erfindung ist an die Ladeluftleitung an geodätisch höchster Stelle eine Kühlwasserleitung einstückig angeformt. Dabei ist die Kühlwasserleitung entsprechend den Ladeluftleitungsabschnitten unterteilt. Durch diese Kühlwasserleitung beziehungsweise diese Kühlwasserleitungsabschnitte wird das Kühlwasser, das über Verbindungsstücke von den Zylinderköpfen der Brennkraftmaschine in diese Leitung eingeleitet wird zu einem Kühlwasserwärmetauscher zurückgeführt. Die Kombination der Kühlwasserleitung mit der Ladeluftleitung trägt also mit zu einer weiteren Verringerung des Bau- und Fertigungsaufwandes der Brennkraftmaschine bei, da das Kühlwasser aus den gleichen Zylinderköpfen, die umgekehrt mit Ladeluft versorgt werden müssen, abgeführt werden muß.

In Weiterbildung der Erfindung schließt die Kühlwasserleitung direkt an die Ladeluftleitung an, so daß beide Leitungen eine gemeinsame Trennwand aufweisen. Diese Ausbildung gewährleistet eine weitere fertigungstechnisch und auch kostenmäßig günstige Ausgestaltung. Im Rahmen der Erfindung ist es aber auch vorgesehen, die Ladeluftleitung und die Kühlwasserleitung zwar einstückig, aber nicht mit einer gemeinsamen Trennwand auszubilden. Durch diese Ausgestaltung wird eine thermische Isolation von beiden Leitungen erreicht, die bei bestimmten Anwendungsfällen nötig sein kann.

In Weiterbildung der Erfindung weisen die Ladeluftleitung und die Kühlwasserleitung außenliegende Befestigungsflansche auf. Diese Ausbildung ermöglicht ein einfaches Verbinden der einzelnen Leitungsabschnitte untereinander und an den Endbereichen mit entsprechenden Deckeln oder Anschlußstücken.

In Weiterbildung der Erfindung weist die Wanne an einem stirnseitigen Ende von außen zugängliche Einbuchtungen auf, die das Einführen von Befestigungsschrauben in in die Schottwand eingelassene Befestigungslöcher ermöglichen. Weiterhin sind in dem gegenüberliegenden stirnseitigen Ende der Wanne in die dortige Schottwand den Befestigungslöchern gegenüberliegende Sacklochgewinde eingelassen. Diese Ausbildung ermöglicht in dem Bereich der Wanne eine sehr platzsparende und die Außenkontur der Ladeluftleitung mit der Wanne in diesem Bereich nicht vergrößernde Befestigungsmöglichkeit, die bezüglich der Funktionsfähigkeit durch die verringerte Querschnittsfläche nicht von Nachteil ist. Dadurch kann die Ladeluftleitung mit der Wanne durch diese optimierte Ausgestaltung tief in den V-Raum zwischen den zwei Zylinderreihen einer V-Brennkraftmaschine eingelassen werden. Dadurch wird insgesamt die Bauhöhe der Brennkraftmaschine reduziert.

Im übrigen sind die Ansaugleitungsstutzen, die die Ladeluftleitung mit den Einlaßkanälen der einzelnen Zylinderköpfe verbinden, einstückig an die Zylinderköpfe angeformt und so ausgebildet, daß sie unter Einfügung einer elastischen Runddichtung auf entsprechenden Öffnungen in der Ladeluftleitung aufliegen. Durch die erfindungsgemäße steife Ausbildung der Ladeluftleitung und die gewählte Anordnung der Ladeluftleitung in dem V-Raum können die Ansaugstutzen sehr kurz ausgebildet sein und es brauchen keine zusätzlichen Verschraubungen zwischen den Ansaugstutzen und der Ladeluftleitung vorgesehen sein.

Vorteilhafte Weiterbildungen der Erfindung sind der Zeichnungsbeschreibung zu entnehmen, in der ein in den Figuren dargestelltes Ausführungsbeispiel der Erfindung näher beschrieben ist.

Es zeigen:
- Figur 1:: Ein Querschnitt durch eine in den V-Raum einer Brennkraftmaschine eingesetzte Ladeluftleitung mit angeformter Wanne und aufgesetzter Kühlwasserleitung und
- Figur 2:: einen Ladeluftleitungsabschnitt mit angeformter Kühlwasserleitung und Wanne in der Draufsicht.

Die erfindungsgemäße Ladeluftleitung 1 ist in den V-Raum zwischen den beiden Zylinderreihen einer V-förmig ausgebildeten Brennkraftmaschine eingesetzt. Dabei ist die Ladeluftleitung 1 aus einzelnen Ladeluftleitungsabschnitten 2 zusammengesetzt. Die einzelnen Ladeluftleitungsabschnitte weisen Befestigungsstutzen 3 auf, durch die Befestigungsschrauben geführt werden, mit denen die zu der Ladeluftleitung 1 zusammengesetzten Ladeluftleitungsabschnitte 2 in dem V-Raum der Brennkraftmaschine befestigbar sind. Die Brennkraftmaschine weist im übrigen ein nur teilweise dargestelltes Kurbelgehäuse 4 auf, auf das ein Zwischengehäuse 5 aufgesetzt ist, das die Verbindung zu einem Zylinderkopf 6 herstellt. In das Zwischengehäuse 5 ist ein bis in das Kurbelgehäuse 4 ragedes Zylinderrohr 7 eingesetzt, das mit einem umlaufenden Bund 8 zwischen dem Zwischengehäuse 5 und dem Zylinderkopf 6 verspannt ist. In dem Zylinderrohr 7 ist ein Kolben 9, der über ein Pleuel mit einer Kurbelwelle verbunden ist, bewegbar.

Das Zylinderrohr 7 ist in dem von dem Zwischengehäuse 5 umgebenen Bereich durch Kühlwasser kühlbar, wobei das Kühlwasser von dem Zwischengehäuse in den ebenfalls zu kühlenden Zylinderkopf 6 weitergeleitet wird. Von dem Zylinderkopf 6 wird das Kühlwasser an der höchsten Stelle durch ein Rohrstück 11 in eine oberhalb der Ladeluftleitung 1 angeordnete Kühlwasserleitung 10 geleitet. In dem Ausführungsbeispiel gemäß Figur 1 ist die Kühlwasserleitung 10 über abstandshaltende Füße 12 einstückig auf der Ladeluftleitung 1 angeordnet. Gemäß einer nicht dargestellten Ausführungsform ist es aber auch vorgesehen, die Kühlwasserleitung 10 unter Weglassung der Füße 12 direkt auf der Ladeluftleitung 1 anzuordnen, so daß die beiden Leitungen eine gemeinsame Trennwand aufweisen. Die Ladeluftleitung 1 weist weiterhin Ladeluftanschlüsse 13 auf, die mit Anschlußstutzen 14 zu den Einlaßkanälen der Zylinderköpfe 6 zusammenwirken. Diese Anschlußstutzen 14 liegen unter Einfügung einer elastischen Dichtung 15 ohne weitere Verschraubung auf den Ladeluftanschlüssen 13 auf.

An die Ladeluftleitung 1 ist weiterhin eine Wanne 16 angeformt, die an geodätisch niedrigster Stelle der Ladeluftleitung 1 angeordnet ist. Die Wanne 16 weist eine im wesentlichen trapezförmige Gestalt auf, wobei sie an ihrer geodätisch niedrigsten Stelle den kürzeren Trapezschenkel aufweist. Die Wanne 16 fängt das in der Ladeluftleitung 1 ausgeschiedende Öl, das sich an den Wänden absetzt, auf. Dieses aufgefangene Öl kann dann in geeigneter Form abgeführt werden. In der Figur 1 ist zu erkennen, daß die Wannenfläche die Querschnittsfläche der Ladeluftleitung 1 nicht beeinflußt, insbesondere nicht verkleinert, so daß eine Strömungsbeeinflußung der Ladeluft durch beispielsweise eine Querschnittsverengung weitgehend ausgeschlossen ist.

An den stirnseitigen Enden weist die Wanne Schottwände 17 auf, die der Kontur der rohrförmigen Ladeluftleitung entsprechen, das heißt, die Schottwände 17 weisen zu der Ladeluftleitung 1 eine kreisbogenförmige Ausbildung auf.

Die einzelnen Ladeluftleitungsabschnitte 2 gemäß Figur 2 weisen an ihren stirnseitigen Enden Flansche 18a, 18b auf, in die Öffnungen eingelassen sind, durch die die Ladeluftleitungsabschnitte 2 miteinander verschraubbar sind. Ähnliche Flansche sind an der Kühlwasserleitung 10 vorgesehen. Die Wanne 16 weist dagegen an dem stirnseitigen Ende 18b eine von außen zugängliche Einbuchtung 19 auf, die das Einführen von Befestigungsschrauben in in die Schottwand 17 eingelassene Befestigungslöcher ermöglichen. Auf dem gegenüberliegenden stirnseitigen Ende 18a sind in die Schottwand 17 den Befestigungslöchern gegenüberliegende Sacklochgewinde eingelassen. In diese werden die Befestigungsschrauben eingedreht.

## Patentansprüche

1. Brennkraftmaschine mit einem Kurbelgehäuse (4), in dem eine Kurbelwelle drehbar gelagert ist, an der zumindest ein Pleuel angelenkt ist, das einen Kolben (9) trägt, der in einem von einem Zylinderkopf (6) abgedeckten Zylinderrohr (7) bewegbar ist, wobei in den Zylinderkopf (6) eingelassene Gaswechselventile mit einer Abgasleitung und einer als Ladeluftleitung (1) ausgebildeten Verbrennungsluftleitung verbunden sind, die an geodätisch niedrigster Stelle eine Ölfangeinrichtung aufweist, die als Wanne (16) ausgebildet ist,
*dadurch gekennzeichnet,* daß die Ladeluftleitung (1) aus Ladeluftleitungsabschnitten (2) zusammensetzbar ist, daß die Wanne (16) aus Wannenabschnitten entsprechend den Ladeluftleitungsabschnitten (2) zusammengesetzt ist und daß die Wannenabschnitte an ihren längsseitigen Enden Schottwände (17) aufweisen, die der Kontur der rohrförmigen Ladeluftleitung entsprechen.

2. Brennkraftmaschine nach Anspruch 1,
*dadurch gekennzeichnet,* daß die Wanne (16) einstückig mit der Verbrennungsluftleitung gefertigt ist und daß die Querschnittsfläche der Wanne (16) eine Zusatzfläche zu der Querschnittsfläche der Verbrennungsluftleitung bildet.

3. Brennkraftmaschine nach einem der vorherigen Ansprüche,
*dadurch gekennzeichnet,* daß an der Ladeluftleitung (1) an geodätisch höchster Stelle eine Kühlwasserleitung (10) einstückig angeformt ist.

4. Brennkraftmaschine nach Anspruch 3,
*dadurch gekennzeichnet,* daß die Kühlwasserleitung (10) direkt an die Ladeluftleitung (1) anschließt und beide eine gemeinsame Trennwand aufweisen.

5. Brennkraftmaschine nach einem der Ansprüche 3 oder 4,
*dadurch gekennzeichnet,* daß die Ladeluftleitung (1) und die Kühlwasserleitung (10) außenliegende Befestigungsflansche (18a, 18b) aufweisen.

6. Brennkraftmaschine nach einem der vorherigen Ansprüche,
*dadurch gekennzeichnet,* daß die Wanne (16) an einem stirnseitigen Ende von außen zugängliche Einbuchtungen (19) aufweist, die das Einführen von Befestigungsschrauben in in die Schottwand (17) eingelassene Befestigungslöcher ermöglichen, und daß in dem gegenüberliegenden stirnseitigen Ende in die Schottwand (17) den Befestigungslöchern zugeordnete Sacklochgewinde eingelassen sind.

## Claims

1. An internal combustion engine comprising a crankcase (4) in which a crankshaft is rotatably mounted and pivotably connected to at least one connecting rod bearing a piston (9) movable in a cylinder pipe (7) covered by a cylinder head (6), wherein gas change valves inserted in the cylinder head (6) are connected to an exhaust pipe and a combustion-air duct in the form of a charge duct (1) which at the geodetically lowest place has an oil trap in the form of a sump (16),
*characterised in that* the charge duct (1) is made up of portions (2), the sump (16) is made up of portions corresponding to the charge-duct portions (2), and the sump portions are formed on their long sides with bulkhead partitions (17) corresponding to the contour of the tubular charge duct.

2. An engine according to claim 1, *characterised in that* the sump (16) is manufactured in one piece with the combustion-air duct and that the cross-sectional area of the sump (16) is in addition to the cross-sectional area of the combustion-air duct.

3. An engine according to any of the preceding claims, *characterised in that* a cooling-water duct (10) is integrally formed on the charge duct (1) at the geodetically highest place.

4. An engine according to claim 3, *characterised in that* the cooling-water duct (10) directly adjoins the charge duct (1) and the two have a common partition.

5. An engine according to claim 3 or claim 4, *characterised* in that the charge duct (1) and the cooling-water duct (10) have external securing flanges (18a, 18b).

6. An engine according to any of the preceding claims, *characterised in* that the sump (16) at one end face has externally accessible recesses (19) for insertion of screws into securing holes in the bulkhead partition (17), and blind bore threads associated with the securing holes are formed in the facing end face of the bulkhead partition (17).

## Revendications

1. Moteur à combustion interne avec un carter de vilebrequin (4), dans lequel est monté de façon à pouvoir tourner un arbre de vilebrequin, sur lequel est articulé au moins une bielle qui porte un piston (9) qui peut se déplacer dans un tube cylindrique (7) qui est recouvert par une culasse (6), des soupapes d'admission et d'échappement, insérées dans la culasse (6) étant reliées à une conduite d'échappement et à une conduite d'air de combustion qui présente à l'endroit géodésiquement le plus bas un dispositif pour recueillir l'huile qui est constitué sous la forme d'une cuve (16),
caractérisé en ce que
• la conduite d'air de charge.(1) se compose de sections (2) de conduite d'air de charge,
• la cuve (16) se compose de sections de cuve qui correspondent aux sections de conduite d'air de charge (2) et
• les sections de cuve présentent à leurs extrémités situées du côté longitudinal des parois d'étanchéité (17) qui correspondent au contour de la conduite d'air de charge de forme tubulaire.

2. Moteur à combustion interne selon la revendication 1,
caractérisé en ce que
• la cuve (16) est fabriquée d'une seule pièce avec la conduite d'air de combustion et
• la surface de la section transversale de la cuve (16) forme une surface additionnelle à la surface de la section transversale de la conduite d'air de combustion.

3. Moteur à combustion interne selon l'une des revendications précédentes,
caractérisé en ce que
sur la conduite d'air de charge (1), à l'endroit géodésiquement le plus élevé, on forme d'une seule pièce une conduite d'eau de refroidissement (10).

4. Moteur à combustion interne selon la revendication 3,
caractérisé en ce que
la conduite d'eau de refroidissement (10) se raccorde directement à la conduite d'air de charge (1) et les deux présentent une cloison commune de séparation.

5. Moteur à combustion interne selon l'une des revendications 3 ou 4 précédentes,
caractérisé en ce que
la conduite d'air de charge (1) et la conduite d'eau de refroidissement (10) présentent des brides de fixation (18a, 18b) qui se trouvent à l'extérieur.

6. Moteur à combustion interne selon l'une des revendications précédentes,
caractérisé en ce que
• la cuve (16) présente, à une extrémité située du côté frontal, des embrasures (19) accessibles de l'extérieur qui permettent l'introduction de vis de fixation dans des trous de fixation pratiqués dans la paroi d'étanchéité (17) et
• à l'extrémité opposée, située du côté frontal, on pratique dans la paroi d'étanchéité (17) des trous borgnes avec filetage qui correspondent aux trous de fixation.
